# EUROPÄISCHE PATENTANMELDUNG

(11) **EP 3 513 930 A1**
(43) Veröffentlichungstag der Anmeldung: **24.07.2019**
(21) Anmeldenummer: 18000053.1
(22) Anmeldetag: 23.01.2018
(51) Int. Cl.: B27B 31/00, B27B 11/10

(54) **AUTOMATISCHE HOLZSÄGE**

(71) Anmelder: Universitatea Stefan cel Mare Suceava - Romania, 720229 Suceava (RO)
(72) Erfinder: Gutt, Gheorghe, 720229 Suceava (RO); Amariei, Sonia, 720229 Suceava (RO)

(57) **Zusammenfassung**

Die Erfindung betrifft eine automatische Holzsäge zur hochproduktiven Trennung, zylindrischer Holzscheiben (1), kurzer zylindrische Holzstangen (2), dünner vierseitiger Holzscheiben (3) mit quadratischem Querschnitt oder kurzer Holzstangen (4) mit quadratischem Querschnitt, ausgehend von langen zylindrischen Holzstangen (5) oder von langen vierseitigen Holzstangen (6) mit quadratischem Querschnitt. Die Maschine umfasst eine Kreissäge, ein horizontales Vorschubsystem, ein vertikales Vorschubsystem und eine pneumatische Automatisierungsschleife

## Beschreibung

Die vorliegende Erfindung betrifft eine hochproduktive automatische Holzsäge zur Erzeugung von Scheiben, Lamellen und kurzen Stangen, mit Längen angefangen von einigen Millimetern bis zum zehner Zentimeter Bereich, ausgehend von langen zylindrischen Holzstangen oder Holzstangen mit quadratischem Querschnitt, beschrieben. Die mit der erfindungsgemäßigten Maschine erzeugten Holzware findet Anwendungen in der Möbelindustrie, Holzspielzeugindustrie, bei der Herstellung von Holzornamenten und Astdübeln, die letzteren verwendet zum Ausflicken schwarzer Knoten aus Holzbrettern und Balken, beim Zuschneiden der Holzstäbe für die Speicherung der Magazine von Drehautomaten usw.

Zur Erzeugung von Holzscheiben aus langen zylindrischen Holzstäben sind den Autoren mehrere Dokumente bekannt, das Dokument D1 mit dem Titel " Automatische Holzschneidmaschine", Patentvorschlag Rumänien, Akte OSIM A00977/07.12.2016, Autoren Gutt Gheorghe und Amariei Sonia, beschreibt eine hochproduktive mechanische Maschine bei der lange zylindrische Holzstäbe von mehreren Metallkörpern positioniert und festgehalten werden. Diese Körper sind gleichmäßig auf einer kreisförmigen metallischen Scheibe verteilt die in einer rotierenden Bewegung die Holzstäbe der Reihe nach zu einem Kreissägeblatt bringt. Nach dem Absägen einer Holzscheibe, deren Höhe von der Distanz gelegen zwischen einem regelbaren zylindrischen Körper und dem Sägeblatt gegeben ist erfolgt unter eigenem Gewicht der mechanische vertikale Vorschub des Holzstabes und gleich darauf dessen mechanische Blockierung durch eine Druckfeder. Der Nachteil der Lösung liegt in der Komplexität der Maschine und der Tatsache dass diese nur zylindrische Holzstäbe bearbeiten kann. Außerdem ist es notwendig den Hub der Klemmbacken und die Andruckkraft der Federn neu einzustellen wenn Holzstäbe anderen Durchmessers als die gängigen bearbeitet werden sollen .
Das Dokument D2 mit dem Titel " Methode und Ausrüstung zum automatischen Trennen, Patentvorschlag Rumänien, Akte OSIM A00602/2014, Autoren Alexuc Cristian Florin, Gutt Gheorghe Stroe Silviu Gabriel beschreibt ein pneumatisches vollautomatisches Trennsystem für zylindrische Holzstangen. Diesbezüglich wird mithilfe einer pneumatischen Kolbenstange, verlängert durch eine Zahnstange die in ein Zahnrad eingreift, dass seinerseits über ein konisches auf derselben Achse gelegenes Zahnrad den Zahnkranz eines Spannfutters dreht, und durch diesen die Backen eines Dreibackenfutters gegen und vom Holzstab bewegt die Klemmung und Entklemmung eines langen Holzstabes hervorgerufen. Kurz vor dem Einsetzen des Vorschubweges eines zylindrischen Holzstabes, zwecks absägen eines bestimmten Teils durch ein Kreissägeblatt, wird dieser bei dem Hinweg der Kolbenstange von den drei Backen des Spannfutters verklemmt. Über eine andre pneumatische Kolbenstange und einer Führung erfolgt der Vorschub des Spannfutters zusammen mit dem verklemmten Holzstab gegen das Kreissägeblatt der Ausrüstung und entsprechend der Abschnitt. Nach dem beendeten Rückschub bewirkt der pneumatische Zylinder des Spannfutters den Rückzug der Kolbenstange und entsprechend die Entklemmung des Holztabes wobei der letztere unter Eigengewicht den vertikalen Vorschub leistet. Es erfolgt ei neuer Arbeitszyklus
Die Nachteile dieser Methode und der entsprechenden Ausrüstung bestehen darin, dass der Kolben des pneumatischer Zylinders, verwendet um den Vorschub des Spannfutters zusammen mit dem verklemmten Holzstab gegen das Kreissägeblatt zu sichern, eine lineare Beschleunigung bekommt die ihrerseits zu einem Abschnitt mit verschiedenen Vorschubgeschwindigkeiten führt mit Einfluss auf die Qualität des Schnittes. Außerdem benötigt die Umstellung der Ausrüstung auf einen anderen Holzstabdurchmesser eine geräumige Zeit weil der pneumatische Zylinder, verwendet zur Bewegung der Backen des Spannfutters , abmontiert wird um den Kolben mit der Zahnstange entsprechend des neuen Durchmessers des zylindrischen Holzstabes zu positionieren. Gegeben durch die Verklemmung des Spannfutters in drei Punkten erlaubt die Ausrüstung nur die Zuschneidung von Holzstäben mit kreisförmigem eventuell hexagonalem Querschnitt.
Das Dokument D3 mit dem Titel "automatische Maschine zur Trennung von Holzscheiben", Patentvorschlag Rumänien, Akte OSIM A00668/2014, Autor Gutt Gheorghe, bezieht sich auf eine Ausrüstung mit hoher Produktivität, die eine mechanische Struktur mit vier Spannfuttern einschließt, und das Vorschubmagazin für vier zylindrische Holzstäbe bildet. Die Spannfutter sind auf einer Metallscheibe montiert die ihrerseits von einem Getriebemotor mit kleiner Drehgeschwindigkeit gegen ein Kreissägeblatt rotiert wird. Nach dem Abschnitt eines Holzstabsegmentes greift ein außen gelegenes Zahnrad, das seinerseits mit dem auf derselben Achse gelegenem inneren Zahnrad den Zahnkranz eines Spannfutters dreht und durch diesen die Backen eines Dreibackenfutters gegen und vom Holzstab bewegt, in ein äußeres festes auf dem Arbeitstisch montiertes Zahnradsegment das oberhalb des außen gelegenen Zahnrad positioniert ist. Durch die Drehung des äusseren Zanrades auf einer gewissen Distanz, gegeben durch die Länge des Zahnradsegmentes, entfernen sich die Backen des Spannfutters vom zylindrischen Holzstab und ermöglichen dessen senkrechten Vorschub bis zu eine mechanischen Begrenzung der Länge des nächsten Holzsegmentes das getrennt werden soll. Entgegengelegen des ersten Zahnradsegmentes ist auf dem Arbeitstisch ein anderes Zahnradsegment, derselben Länge, montiert und unterhalb des äußeren Zahnrades positioniert wobei das letztere bei der Kopplung mit dem Zahnradsegment die Bewegung der Spannbacken in Richtung des Holzstabes bewirkt und diesen entsprechend spannt. In der Drehbewegung gegen das Kreissägeblatt folgt die Trennung einer vorgegebenen Länge eines Segmentes vom gespannten Holzstab nachdem sich der Arbeitszyklus für denselben Holzstab wiederholt . Bei einer vollständigen Drehung der Metallscheibe mit den vier Spannfuttern erfolgen vier Abschnitte. Der Nachteil der Lösung besteht darin, dass für verschiedene Durchmesser der zu trennenden zylindrischen Holzstäbe, beide Zahnradsegmente mit Paaren anderer Zahnradsegmenten, deren Länge den neuen Durchmesser entspricht, ausgetauscht werden müssen. Entsprechend diesen neuen Durchmessern muss auch das äußere Zahnrad, jedes der vier Spannfutter, rotiert werden. Die Maschine ermöglicht nur das Schneiden von Holzstäben mit kreisförmigem Querschnitt.
Das Dokument D4 "Automatische Schneidemaschine für Scheiben und Holzstäbe" , Patentvorschlag Rumänien, Akte OSIM A001055 / 2016.12.29, Autoren Gutt Gheorghe, Gutt Andrei, Amariei Sonia, beschreibt eine Holzsäge hoher Produktivität zur Schneidung von Scheiben oder kurzen Holzstäben ausgehend von langen zylindrische Holzstäben. Die Maschine verfügt über bis zu dreißig Arbeitsstationen die von einer Kreissäge mithilfe eines Kolbenstangenlosen Pneumatischen Zylinder der Reihe nach angefahren werden und eine gleimäßige Trennung von Scheiben gleicher Dicke oder kurzer Stangen gleicher Höhe ermöglicht. Zur Sicherung einer hohen Produktivität wird auf dem Rückweg der Kreissäge ein pneumatischer Buster in Serie mit dem kolbenstangenlosen Zylinder geschaltet. Der Vorschub der langen Holzstäbe für einen neuen Schnitt erfolgt nach der Endpositionierung der Kreissäge indem sich die Kolben der pneumatischen Arbeitsstationen zurückziehen und den Vorschub der langen Holstäbe unter eigenem Gewicht bis zu einer festgelegten Länge erlauben. Der Nachteil dieser Vorrichtung liegt in der Komplexität und in der Tatsache dass der pneumatische Linearstellantrieb, verwendet für den Vorschub der Holzstangen in Richtung Kreissägeblatt, in der Vorschubrichtung eine lineare Beschleunigung der Kreissäge hervorruft dass zu verschiedener Qualität des Schnittes bei den Ersten und den Letzten Holzabtrennungen führt. Ungleichmäßige Vorschubgeschwindigkeit führt zu Ausrissen und Holzspanungen bei der Endholzware

Das durch die Erfindung gelöste technische Problem ermöglicht mit einer Kreissäge, in einem vollautomatischen Zyklus, mit konstanter Vorschubgeschwindigkeit und mit hoher Qualität des Abschnittes dünne Scheiben oder kurzer Stäbe von langen Holzstäben mit kreisförmigem Querschnitt oder von langen Holzstäben mit quadratischem Querschnitt zu trennen.

Wiederholtes Schneiden dünner Scheiben gleichmäßiger Dicke und kurzer Holzstangen gleichmäßiger Höhe, ausgehend von einer langen Holzstange, mithilfe der automatischen Holzsäge laut Erfindung, wird durch alternative Vorschub - und Rückzugswege eines mobilen Schlittens, auf dem ein vertikaler Vorschubkörper für lange Holzstangen montiert ist, eines Getriebemotors, einer Kurbelwelle, einer Pleuelstange, eines mobilen horizontalen Schlittens und einer Kreissäge, erreicht. Auf dem Vorschubweg wird der Abschnitt einer dünnen Scheibe oder einer kurzen Holzstangen von einer langen Holzstange durch ein Kreissägeblattes, angetrieben von einem Elektromotor, durchgeführt. Am Ende des Rückzugsweges wird der Vorschub der langen Holzstange für einen neuen Abschnitt durch einen vertikalen Vorschubkörper, einem Endschalter und einem pneumatisches Elektroventil erzielt . Das Letztere speist mit Druckluft vier Pneumatikzylinder die auf dem vertikalen Vorschubkörper in 90° Richtung montiert sind und bewirkt durch diese den Rückzug der entsprechenden vier Kolben jeder vorgesehen mit einem Klemm- und Entspannbacken die ihrerseits den langen Holzstab freigeben sodass dieser unter Eigengewicht bis zu einem Begrenzungskörper absteigt. Am Ende des Rückzugsweges und Anfang eines neuen Vorschubweges schaltet derselbe Endschalter das Elektroventil um und bewirkt das Festhalten des langen Holzstabes durch die vier Klemm- und Entspannbacken. Es folgt ein neuer horizontaler Vorschub des Schlittens mit dem vertikalen Vorschubkörper und ein Abtrennen einer Holzscheibe oder eines kurzen Holzstabes vom langen Holzstab durch das Kreissägeblatt. Die Arbeitszyklen erfolgen automatisch und sichern eine Produktivität von circa 1500-1800 Holzabschnitte/Stunde/Säge, ein Arbeiter kann bis zu 10 -15 automatische Holzsägen laut Erfindung mit Holzstangen, der Länge gelegen zwischen 1m - 1,5m, speisen.

Der Vorteil der Verwendung der erfindungsgemäßigten automatischen Säge besteht darin, dass diese den Abschnitt dünner Scheiben gleichmäßiger Dicke und kurzer Holzstangen gleichmäßiger Höhe von langen Holzstangen mit hoher Qualität und hoher Produktivität ermöglicht

Im Folgenden wird eine Ausführungsform der Erfindung in Verbindung mit Fig.1, Fig.2, Fig.3, Fig.4, Fig.5, Fig.6, Fig.7, Fig.7 und Fig.8, gezeigt, wobei:
Fig.1 - Ansicht des Holzrohproduktes und des Holzendproduktes erhalten mit der erfindungsgemäßen automatischen Säge
Fig.2 - kinematisches Diagramm der automatischen Säge
Fig.3 - Frontansicht der automatischen Säge
Fig.4 - Sicht von oben der automatischen Säge
Fig.5 - Sicht von oben des vertikalen Vorschubsystems und des horizontalen Vorschubsystems
Fig.6 - Seitenansicht mit Teilschnitt des vertikalen Vorschubsystems und des horizontalen Vorschubsystems
Fig.7 - Ansicht und Schnitte durch das des vertikale Vorschubsystem
Fig.8 - Prinzipschema des Automatisierungssystems
darstellen.

Die automatische Holzsäge für die Trennung zylindrischer Holzscheiben (1), kurzer zylindrischer Holzstangen (2), dünner vierseitiger Holzscheiben (3) mit quadratischem Querschnitt oder kurzer Holzstangen (4) mit quadratischem Querschnitt, ausgehend von langen zylindrischen Holzstangen (5) oder von langen vierseitigen Holzstangen (6) mit quadratischem Querschnitt besteht aus einem Stahlbett (7), einem Elektromotor (8), zwei Riemenscheiben (10)und11), einem Kreissägeblatt (12), einem vertikalen Vorschubkörper (13), einer Führungsbuchse (14), vier Pneumatikzylindern (15),(16),(17)und(18), vier Klemm- und Entspannbacken (19),(20),(21)und(22), einem Dickenbegrenzungskörper (23), einer blockier Rändelmutter (24), eine konsolenartige Tragstruktur (25), einem Schlitten (26), einer festen Schwalbenschwanzführung (27), einer Pleuelstange (28), einer Kurbelwelle (29), einem Schneckengetriebemotor (30), einem Endschalter (31), einem pneumatischen Elektroventil (32), einer elektrischen Netzspeisungstafel (33) und einem Bedienfeld (34).

Die Arbeitsweise gemäß der Erfindung ist vollständig automatisch. Zum Einsetzen der Automatischen Holzabtrennung sind vier manuelle hintereinanderfolgende Vorgänge nötig:
- Der erste Vorgang besteht darin eine lange zylindrische Holzstange (5) oder eine lange vierseitige Holzstange (6) in die Führungsbuchse (14) des vertikalen Vorschubkörpers (13) einzuführen.
- Der zweite Vorgang besteht darin, den Kreissägeelektromotor (8) zu starten;
- Im dritten Vorgang wird das pneumatisches Elektroventil (32) unter Spannung gesetzt dass die Speisung der vier pneumatischen Zylinder. (15),(16),(17)und(18) mit Druckluft bewirkt und die Klemmung einer langen zylindrische Holzstange (5) oder einer langen vierseitigen Holzstange (6) durch die vier Klemm- und Entspannbacken (19),(20),(21)und(22) des vertikalen Vorschubkörpers (13) bewirkt.
- Im vierten Vorgang wird der Schneckengetriebemotor (30) gestartet. Dieser bewirkt den horizontalen Vorschub gegen das Kreissägeblatt (12), gefolgt vom Holzabschnitt. Im Folgenden gibt es nur automatische Arbeitszyklen wobei bei jedem Zyklus ein Abschnitt erfolgt.

Ein Arbeitszyklus verläuft konkret folgendermaßen:
Mit dem Starten des Getriebemotors (30) setzt der horizontale mechanische Vorschub ein. Uber die Kurbelbelle (29) und der Pleuelstange (28) wird der Schlitten zusammen mit dem vertikalen Vorschubsystem und der langen Holzstange (5) oder (6) mit konstanter Geschwindigkeit in Richtung Kreissägeblatt (12) bewegt wo dann der Abschnitt und nachdem der Rückhub, bewirkt durch die Kurbelwelle (29) und die Pleuelstange (28), erfolgt. Am Ende des Rückhubs betätigt der Schlitten (26) den Endschalter (31), der seinerseits das pneumatische Elektroventil (32) steuert, dass wiederum die pneumatischen Zylinder (15),(16),(17)und(18) unter Luftdruck setzt und das Zurückziehen der Klemm- und Entspannbacken (19),(20),(21)und(22) bewirkt. Es erfolgt unter Eigengewicht der vertikale Vorschub der langen Holzstange (5) oder (6) bis zum Dickenbegrenzungskörper (23). Gleich nach der Umkehrbewegung des Schlittens (26) wird der Endschalter umgeschaltet und bewirkt durch die pneumatischen Zylinder (15),(16),(17)und(18) und der Klemm- und Entspannbacken (19),(20),(21)und(22) ein festes Spannen in vier Punkten der langen Holzstange (5) oder (6) zwecks eines neuen Holzabschnittes. Um das Kreissägeblatt (12) vor mechanischer Belastung und Verformung zu schützen , im Sinne dass dieses nicht durch den horizontalen Vorschub der langen Holzstäbe (5) oder (6) belastet wird ohne sich dabei in Drehbewegung zu befinden sind die Schaltungen in der elektrischen Bedientafel (33) so ausgelegt das der Getriebemotor (30) nur dann angelassen werden kann wenn der Kreissägeelektromotor (8) schon läuft. Nachdem laufende Holzstange durch wiederholtes automatisches Absägen verbraucht ist muss die Bedienungsperson der automatischen Säge nur eine andere lange Holzstange (5) mit kreisförmigem Querschnitt, oder eine andere lange Holzstange (6) mit quadratischem Querschnitt in die Führungsbuchse (14) des vertikalen Vorschubkörpers (13) einführen

## Patentansprüche

1. Erfindung automatische Holzsäge in deren Bau sich eine Kreissäge befindet **dadurch gekennzeichnet dass** zwecks hochproduktiver Schneidung zylindrischer Holzscheiben (1), kurzer zylindrische Holzstangen (2), vierseitiger Holzscheiben (3) mit quadratischem Querschnitt oder kurzer Holzstangen (4) mit quadratischem Querschnitt, ausgehend von langen zylindrischen Holzstangen (5) oder von langen vierseitigen Holzstangen (6) mit quadratischem Querschnitt eine automatische Kreissäge verwendet wird zu deren Bau ein horizontales mechanisches Vorschubsystem, ein vertikales Speisemagazin mit Schwerkraftvorschub und eine automatische elektropneumatische Regelschleife gehört.

2. Horizontales mechanisches Vorschubsystem, nach Anspruch 1, **dadurch gekennzeichnet, dass** dieses eine konstante Vorschubgeschwindigkeit einer langen Holzstange (5)oder (6) gegen ein Kreissägeblatt (12) leistet.

3. Horizontales mechanisches Vorschubsystem, nach Anspruch 1, und Anspruch 2 **dadurch gekennzeichnet, dass** zwecks Erzielung einer konstanten Vorschubgeschwindigkeit ein Getriebemotor (30), eine Kurbelwelle (29), eine Pleuelstange (28) und ein Schlitten (26), auf dem das vertikale Speisemagazin mit Schwerkraftvorschub montiert ist, verwendet wird.

4. Vertikales Speisemagazin mit Schwerkraftvorschub nach Anspruch Nr.1 verwendet zum motorlosen konstanten Vorschub langer zylindrischen Holzstangen (5) oder langer vierseitigen Holzstangen (6) mit quadratischem Querschnitt, **dadurch gekennzeichnet, dass** dieses aus einem vertikalen Vorschubkörper (13), zwei Führungsbuchsen (14a) oder (14b), vier Pneumatikzylindern (15),(16),(17)und(18), vier Klemmbacken (19),(20),(21)und(22) einem Dickenbegrenzungskörper (23), einer Rändelmutter (24)und einer konsolenartigen Tragstruktur (25) besteht.

5. Führungsbuchse (14 a) und (14b) nach Anspruch 2, **dadurch gekennzeichnet dass** jede Buchse über vier aufeinander senkrecht eingefräste Kanäle, entsprechend den Klemm- und Entspannbacken (19),(20),(21)und(22), verfügt.

6. Führungsbuchse (14a), nach Anspruch 2, **dadurch gekennzeichnet dass** diese über eine zylindrische Führung verfügt derer Durchmesser 2 mm größer als der Durchmesser der einer zu trennenden langen zylindrischen Holzstange (5) ist.

7. Führungsbuchse (14b), nach Anspruch 2, **dadurch gekennzeichnet dass** diese über eine prismatische Führung mit quadratischem Querschnitt verfügt, wobei die Seite des Quadrates 1 mm größer ist als eine Seite einer langen zu trennenden vierseitigen Holzstange (6) mit quadratischem Querschnitt .

8. Klemmbacken (19),(20),(21)und(22) nach Anspruch 2, **dadurch gekennzeichnet dass** diese aus gehärtetem Stahl bestehen, eine gezahnte Frontseite aufweisen und über zwei Führungskanäle (K₁) und (K₂) verfügen.

9. Dickenbegrenzungskörper (23), nach Anspruch 2, **dadurch gekennzeichnet dass** dieser zwecks Sicherung eines gleichmässigen Sollwertes für die Höhe der mit der Kreissäge getrennten Holzteile am Unterteil über eine zylindrische Schraube verfügt die nach der Festlegung des Höhenwertes mit einer Rändelmutter (24) blockiert wird.

10. Elektropneumatische Regelschleife nach Anspruch 1 **dadurch gekennzeichnet, dass** zur Abstimmung der Arbeitszyklen eine elektropneumatische Struktur mit einem elektrischen Endschalter (31) einem pneumatisches Elektroventil (32) und einer Bedientafel (34) verwendet wird.

11. Elektropneumatisches System nach Anspruch 1 und Anspruch 8 **dadurch gekennzeichnet, dass** zwecks Sicherung automatischer Arbeitszyklen die Spule des pneumatischen Elektroventils (32) seriell mit dem elektrischen Endschalter (31) geschaltet ist.

## Geänderte Patentansprüche

### Geänderte Patentansprüche gemäss Regel 137(2) EPÜ.

1. Erfindung automatische Holzsäge in deren Bau sich eine Kreissäge befindet **dadurch gekennzeichnet dass** zwecks hochproduktiver Schneidung zylindrischer Holzscheiben (1), kurzer zylindrische Holzstangen (2), vierseitiger Holzscheiben (3) mit quadratischem Querschnitt oder kurzer Holzstangen (4) mit quadratischem Querschnitt, ausgehend von langen zylindrischen Holzstangen (5) oder von langen vierseitigen Holzstangen (6) mit quadratischem Querschnitt eine automatische Kreissäge verwendet wird zu deren Bau ein horizontales mechanisches Vorschubsystem, ein vertikales Speisemagazin mit Schwerkraftvorschub und eine automatische elektropneumatische Regelschleife gehört.

2. Horizontales mechanisches Vorschubsystem, nach Anspruch 1, **dadurch gekennzeichnet, dass** dieses eine konstante Vorschubgeschwindigkeit einer langen Holzstange (5)oder(6) gegen ein Kreissägeblatt (12) leistet.

3. Horizontales mechanisches Vorschubsystem, nach Anspruch 1, und Anspruch 2 **dadurch gekennzeichnet, dass** zwecks Erzielung einer konstanten Vorschubgeschwindigkeit ein Getriebemotor (30), eine Kurbelwelle (29), eine Pleuelstange (28) und ein Schlitten (26), auf dem das vertikale Speisemagazin mit Schwerkraftvorschub montiert ist, verwendet wird.

4. Vertikales Speisemagazin mit Schwerkraftvorschub nach Anspruch Nr.1 verwendet zum motorlosen konstanten Vorschub langer zylindrischen Holzstangen (5) oder langer vierseitigen Holzstangen (6) mit quadratischem Querschnitt, **dadurch gekennzeichnet, dass** dieses aus einem vertikalen Vorschubkörper (13), zwei Führungsbuchsen (14a) oder (14b), vier Pneumatikzylindern (15),(16),(17)und(18), vier Klemmbacken (19),(20),(21)und(22) einem Dickenbegrenzungskörper (23), einer Rändelmutter (24)und einer konsolenartigen Tragstruktur (25) besteht.

5. Führungsbuchse (14 a) und (14b) nach Anspruch 2, **dadurch gekennzeichnet dass** jede Buchse über vier aufeinander senkrecht eingefräste Kanäle, entsprechend den Klemm- und Entspannbacken (19),(20),(21)und(22), verfügt.

6. Führungsbuchse (14a), nach Anspruch 2, **dadurch gekennzeichnet dass** diese über eine zylindrische Führung verfügt derer Durchmesser 2 mm größer als der Durchmesser der einer zu trennenden langen zylindrischen Holzstange (5) ist.

7. Führungsbuchse (14b), nach Anspruch 2, **dadurch gekennzeichnet dass** diese über eine prismatische Führung mit quadratischem Querschnitt verfügt, wobei die Seite des Quadrates 1 mm größer ist als eine Seite einer langen zu trennenden vierseitigen Holzstange (6) mit quadratischem Querschnitt.

8. Klemmbacken (19),(20),(21)und(22) nachAnspruch 2, **dadurch gekennzeichnet dass** diese aus gehärtetem Stahl bestehen, eine gezahnte Frontseite aufweisen und über zwei Führungskanäle (K₁) und (K₂)verfügen.

9. Dickenbegrenzungskörper (23), nach Anspruch 2, **dadurch gekennzeichnet dass** dieser zwecks Sicherung eines gleichmässigen Sollwertes für die Höhe der mit der Kreissäge getrennten Holzteile am Unterteil über eine zylindrische Schraube verfügt die nach der Festlegung des Höhenwertes mit einer Rändelmutter (24) blockiert wird.

10. Elektropneumatische Regelschleife nach Anspruch 1 **dadurch gekennzeichnet, dass** zur Abstimmung der Arbeitszyklen eine elektropneumatische Struktur mit einem elektrischen Endschalter (31) einem pneumatisches Elektroventil (32) und einer Bedientafel (34) verwendet wird.

11. Elektropneumatisches System nach Anspruch 1und Anspruch 8 **dadurch gekennzeichnet, dass** zwecks Sicherung automatischer Arbeitszyklen die Spule des pneumatischen Elektroventils (32) seriell mit dem elektrischen Endschalter (31) geschaltet ist.
